# EUROPÄISCHE PATENTSCHRIFT

(11) **EP 0 465 789 B1**
(45) Veröffentlichungstag und Bekanntmachung des Hinweises auf die Patenterteilung: **06.07.1994**
(21) Anmeldenummer: 91107262.7
(22) Anmeldetag: 04.05.1991
(51) Int. Cl.: B41F 7/02

(54) **Druckeinheit zur Durchführung eines fliegenden Druckplattenwechsels**
Printing unit with means for executing a flying printing plate exchange
Unité d'impression avec des moyens pour remplacer la plaque d'impression à la volée

(30) Priorität: 10.07.1990 DE 4021895
(43) Veröffentlichungstag der Anmeldung: 15.01.1992
(73) Patentinhaber: MAN Roland Druckmaschinen AG, 63012 Offenbach (DE)
(72) Erfinder: Knauer, Peter, W-8851 Münster/Lech (DE); Wech, Erich, W-8900 Augsburg (DE)

(56) Entgegenhaltungen:
- DE-U- 8 410 619

## Beschreibung

Die Erfindung betrifft eine Druckeinheit einer Offsetdruckmaschine zur Durchführung eines fliegenden Druckplattenwechsels mit zwei wechselweise zum Einsatz kommenden Plattenzylindern, denen ein Farbwerk und mindestens ein Feuchtwerk zugeordnet ist, sowie einem Gummituchzylinder und einem Gegendruckzylinder, zwischen denen die Bedruckstoffbahn geführt ist.

Aus der DE-GM 84 10 619 ist ein Offsetdruckwerk mit zwei von einem Gummituchzylinder horizontal abfahrbaren Plattenzylindern bekannt. Wenn jeder Plattenzylinder zur Korrektur von Kopierfehlern oder Abweichungen im Abbiegen oder Einspannen der Druckplatten mit einer Seiten-, Umfangs- und Diagonalverstellung ausgestattet ist, wird die Verschiebung der Plattenzylinder mit der Bedingung, ein registerhaltiges Weiterdrucken zu sichern, problematisch und anlagentechnisch aufwendig. Außerdem müssen bei dieser Ausbildung, um einem eventuellen Papierriß entgegentreten zu können, der Gummituchzylinder oder Gegendruckzylinder ebenfalls gesondert an- und abstellbar sein.

Aufgabe der Erfindung ist es, eine Druckeinheit der eingangs genannten Gattung so auszubilden, daß die Plattenzylinder zur Durchführung eines fliegenden Druckplattenwechsels nicht bewegt werden.

Diese Aufgabe wird durch Anwendung der Merkmale des Kennzeichens des Anspruchs 1 gelöst.

Weitere Merkmale ergeben sich aus den Unteransprüchen und der nachfolgenden Beschreibung eines Ausführungsbeispieles der Erfindung anhand der Zeichnung.

Es zeigen:
- Fig. 1: einen schematischen Querschnitt durch eine Druckeinheit,
- Fig. 2: einen schematischen Querschnitt durch einen Gummituchzylinder und einen Gegendruckzylinder nach Fig. 1,
- Fig. 3: eine schematische Darstellung des Antriebes für die beiden Gummituchzylinder der Druckeinheit nach Fig. 2.

Die in Fig. 1 dargestellte Offsetdruckeinheit weist einen Gummituchzylinder 1 auf, der mit einem darunter angeordneten Gegendruckzylinder 2 zusammenwirkt. Der Gummituchzylinder 1 und der Gegendruckzylinder 2 sind in Seitenwänden der Druckmaschine, wovon eine Seitenwand 3 in Fig. 3 dargestellt ist, in bekannter Weise mit Exzenterlagern 4, 5 gelagert. Mittels des Exzenterlagers 4 ist der Gummituchzylinder 1 in drei verschiedene Positionen 6, 7, 8 überführbar. Der Gegendruckzylinder 2 ist mittels des Exzenterlagers 5 in gleicher Weise in drei verschiedene Positionen umstellbar. Zwischen dem Gummituchzylinder 1 und dem Gegendruckzylinder 2 wird eine Bedruckstoffbahn 9 hindurchgeführt.

Zur Erzielung einer Umschlingung der Bedruckstoffbahn 9 bei horizontaler Bahnführung sind die Achsen des Gummituchzylinders 1 und des Gegendruckzylinders 2 zueinander schräg liegend angeordnet.

Dem Gummituchzylinder 1 sind zwei mit Abstand voneinander angeordnete Plattenzylinder 10, 11 zugeordnet, die ortsfest in den Seitenwänden der Druckmaschine gelagert sind. Die Plattenzylinder 10, 11 sind derart positioniert, daß der Gummituchzylinder 1 wahlweise in seiner möglichen Position 6 an den Plattenzylinder 10 und in seiner Position 8 an den Plattenzylinder 11 angestellt ist. In der Position 7 ist der Gummituchzylinder 1 von beiden Plattenzylindern 10, 11 abgestellt. In dieser Position 7 ist der Gummituchzylinder 1 und der Gegendruckzylinder 2 in Fig. 1 gestrichelt dargestellt. Jedem der beiden Plattenzylinder 10, 11 ist je eine Einführwalze 12, 13 zum flüssigen Einziehen der jeweils einzuwechselnden Druckplatte 14, 15 zugeordnet.

Während des Druckvorgangs steht nur einer der beiden Plattenzylinder 10, 11 sowohl mit dem Gummituchzylinder 1, wie auch mit einer Farbauftragwalze 16 in Berührung. Die Farbauftragwalze 16 ist an beiden Enden in je einem Stellhebel 17 gelagert und ist wahlweise an einen der beiden Plattenzylinder anstellbar bzw. von diesen abstellbar angeordnet. Die Stellhebel 17 sind um eine als changierende Reibwalze ausgebildete Farbwerkwalze 18 schwenkbar angeordnet. An die Farbwerkwalze 18 schließen sich weitere, nicht dargestellte Walzen eines beliebigen Farbwerks an.

An der Farbauftragwalze 16 liegt weiterhin eine Feuchtmittelzuführwalze 19 eines Feuchtwerks 20 an. Die Feuchtmittelzuführwalze 19 ist mit beiden Enden an je zwei Gelenkhebeln 21, 22 gelagert, von denen der Gelenkhebel 21 um die Achse der Farbauftragwalze 16 und der Gelenkhebel 22 um die Achse einer feststehenden Feuchtwerkwalze 23 schwenkbar ist. Diese Gelenkhebel 21, 22 stellen sicher, daß die Feuchtmittelzuführwalze 19 stets sowohl mit der Feuchtwerkwalze 23, als auch mit der Farbauftragwalze 16 in Kontakt bleibt. Es wäre im Rahmen der Erfindung jedoch auch denkbar, anstelle des Gelenkhebels 21 oder 22 Andruckfedern zu verwenden, die die Anlage der Feuchtmittelzuführwalze 19 an der Farbauftragwalze 16 oder der Feuchtwerkwalze 23 sicherstellen.

Anstelle einer Farbauftragwalze 16 können auch zwei auf einem gemeinsamen, um die Achse der Farbwerkwalze 18 schwenkbaren Träger gelagerte Auftragwalzen vorgesehen sein. Das Feuchtwerk 20 ist dann zweckmäßig an die Farbwerkwalze 18 angestellt oder es ist jedem Plattenzylinder direkt ein eigenes Feuchtwerk zugeordnet.

Mit der dargestellten Offsetdruckeinheit kann Schön- und Wiederdruck durchgeführt werden. Hierzu ist gleichsam spiegelbildlich zu der durchlaufenden Bedruckstoffbahn 9 ein weiteres Druckwerk vorgesehen, dessen Gummituchzylinder den Gegendruckzylinder 2 bildet. Diesem sind wiederum zwei mit Abstand voneinander fest angeordnete Plattenzylinder 24, 25 zugeordnet. An jeden der beiden Plattenzylinder 24, 25 ist je eine Einführwalze 26, 27 angestellt, die das einfache Einführen der jeweiligen Druckplatte 28, 29 sicherstellt. Den beiden Plattenzylindern 24, 25 ist wie oben beschrieben eine kombinierte Farb-Feucht-Auftragswalze zugeordnet, an die ebenso wie an die Farbauftragwalze 16 ein Farb- und ein Feuchtwerk anstellbar sind.

Selbstverständlich können auch solche in Fig. 1 gezeigten Druckeinheiten mehrfach hintereinander angeordnet werden, so daß im Extremfall eine komplette Druckmaschine aus gleichartigen Druckeinheiten zur Durchführung eines fliegenden Druckplattenwechsels entsteht. Wegen der Umschlingung der Bedruckstoffbahn 9 an den Zylindern 1 und 2 sind zusätzliche Bahnführungsmittel überflüssig.

Durch die Maßnahme, die axialen Komponenten des Gummituchzylinders 1 und des Gegendruckzylinders 2 zueinander schräg verlaufen zu lassen, erreicht man, daß die Bedruckstoffbahn 9 eine Umschlingung an den Zylindern 1 und 2 erfährt.

In Fig. 3 ist der Antrieb und die mechanische Kopplung des Gummituchzylinders 1 mit dem Gegendruckzylinder 2 gezeigt. Auf den Wellen 30, 31 des Gummituchzylinders 1 und des Gegendruckzylinders 2, die an der dargestellten Seite mittels der Exzenterlager 4, 5 in der Seitenwand 3 gelagert sind, sind Zahnräder 32, 33 montiert. Das Zahnrad 32 des Gummituchzylinders 1 ist als Doppelzahnrad ausgeführt, wobei die eine Verzahnung 34 des Zahnrades 32 mit dem Zahnrad 33 kämmt und die andere Verzahnung 35 des Zahnrades 32 mit einem Zahnrad 36 einer fest positionierten Welle 37 des Maschinenantriebes in Eingriff steht.

Um den Gummituchzylinder 1 und den Gegendruckzylinder 2 umzupositionieren, greifen an den Exzenterlagern 4, 5 in bekannter Weise pneumatische Stellvorrichtungen an. Während die Exzenterlager 4, 5 dem Gummituchzylinder 1 und dem Gegendruckzylinder 2 beim Wechseln zwischen den drei möglichen Positionen 6, 7, 8 eine translatorische Bewegung aufzwingen, rollt die Welle 30 des Gummituchzylinders 1 mittels der Verzahnung 35 um das Zahnrad 36 der Welle 37 des Maschinenantriebs ab. Gleichzeitig wird die daraus resultierende Bewegung des Gummituchzylinders 1 in Umfangsrichtung mittels der Verzahnung 34 mit dem Zahnrad 33 auf den Gegendruckzylinder 2 übertragen. Dabei dreht sich das Zahnrad 33 gegensinnig zur Verzahnung 34.

Die mechanische Kopplung des Gummituchzylinders 1 mit dem Gegendruckzylinder 2 ermöglicht also eine Kompensation des Verstellweges S bei einem Positionswechsel des Gummituchzylinders 1 und des Gegendruckzylinders 2, zum Beispiel von Positon 8 nach Position 6 durch Rückdrehung des Punktes 38, d.h. des Berührungspunktes des Gummituchzylinders 1 mit dem Gegendruckzylinder 2 um die Strecke S.

In Fig. 2 berühren sich die Spannkanäle 39 a für das Gummituch des Gummituchzylinders 1 und 40 a für das Gummituch des Gegendruckzylinders 2 in der Position 8. In der Position 6 sind die Lagen der Spannkanäle 39 b und 40 b um die Strecke S in Umfangsrichtung des Gummituchzylinders 1 und des Gegendruckzylinder 2 versetzt. Durch die Kompensation des Verstellweges S wird das Register gegenüber einem nachgeschalteten Druckwerk oder dem Falzapparat aufrechterhalten. Des weiteren wird bei der gemeinsamen Bewegung des Gummituchzylinders 1 und des Gegendruckzylinders 2 um die Welle 37 bei einem Wechsel zwischen den Positionen 6 und 8 in der mittleren Position 7 eine Trennung des Gummituchzylinders 1 und des Gegendruckzylinders 2 erreicht, wobei die Verzahnung 34 und das Zahnrad 33 in Kämmung gehalten werden.

In den Positionen 6 und 8 stellt sich der minimale Achsabstand zwischen dem Gummituchzylinder 1 und dem Gegendruckzylinder 2 ein.

Mit dem Doppelzahnrad 32 und dem Zahnrad 33 steht, aus Übersichtlichkeitsgründen nicht dargestellt, jeweils ein weiteres Zahnrad in Eingriff, von dem der Antrieb der Plattenzylinder 10, 11, 24, 25 abgeleitet wird.

Um die Plattenzylinder 10, 11, 24, 25 unabhängig vom Maschinenantrieb stillsetzen und antreiben zu können, sind jeweils zwischen den Wellen der Plattenzylinder 10, 11, 24, 25 in bekannter Weise elektrisch schaltbare und trennbare Kupplungen zwischengeschaltet. Während also jeweils der Plattenzylinder, an den der Gummituchzylinder 1 und die Farbauftragwalze 16 angestellt sind, rotiert, kann an dem anderen ausgekuppelten und folglich stillstehenden Plattenzylinder die Druckplatte gewechselt werden. Durch die Einführwalzen 12, 13 wird jede Berührung der einzuleitenden Druckplatte mit der rotierenden Farbauftragwalze 16 und des rotierenden Gummituchzylinders 1 vermieden.

## Patentansprüche

1. Druckeinheit einer Offsetdruckmaschine zur Durchführung eines fliegenden Druckplattenwechsels mit zwei wechselweise zum Einsatz kommenden Plattenzylindern, denen ein Farbwerk und mindestens ein Feuchtwerk zugeordnet sind, sowie einem Gummituchzylinder und einem Gegendruckzylinder, zwischen denen die Bedruckstoffbahn geführt ist, dadurch gekennzeichnet, daß die Plattenzylinder (10, 11) ortsfest mit vorgegebenem Abstand voneinander angeordnet sind, daß der Gummituchzylinder (1) eine derart ausgebildete Exzenterlagerung aufweist, daß drei verschiedene Positionen (6, 7, 8) einstellbar sind, in denen der Gummituchzylinder (1) zum Aufbringen eines Druckbildes auf die Bedruckstoffbahn (9) wahlweise an einen der beiden Plattenzylinder (10,11) anstellbar oder von beiden Plattenzylindern (10, 11) und dem Gegendruckzylinder (2) abgestellt ist und daß das Farbwerk wahlweise an einen der beiden Plattenzylinder (10, 11) anstellbar bzw. von diesen abstellbar angeordnet ist.

2. Druckeinheit nach Anspruch 1, dadurch gekennzeichnet, daß der Gegendruckzylinder (2) als Gummituchzylinder eines spiegelbildlich zur Bedruckstoffbahn (9) ausgebildeten, einen Widerdruck liefernden Druckwerks ausgebildet ist.

3. Druckeinheit nach Anspruch 1 oder 2, dadurch gekennzeichnet, daß das Farbwerk eine Farbauftragwalze (16) aufweist, die wechselweise an einen der beiden Plattenzylinder (10, 11) anstellbar oder von beiden Plattenzylindern (10, 11) abstellbar ist.

4. Druckeinheit nach mindestens einem der vorangehenden Ansprüche, dadurch gekennzeichnet, daß die Farbauftragwalze (16) an einer Farbwerkwalze (18) anliegt und um deren Achse schwenkbar gelagert ist.

5. Druckeinheit nach mindestens einem der vorangehenden Ansprüche, dadurch gekennzeichnet, daß nur ein Feuchtwerk (20) mit einer an der Farbauftragwalze (16) anliegenden Feuchtmittelzuführwalze (19) vorgesehen ist.

6. Druckeinheit nach Anspruch 5, dadurch gekennzeichnet, daß die Feuchtmittelzuführwalze (19) um die Achse der Farbauftragwalze (16) schwenkbar ist.

7. Druckeinheit nach Anspruch 1, dadurch gekennzeichnet, daß jedem der beiden Plattenzylinder (10, 11) eine Platteneinzugsvorrichtung (12, 13) zugeordnet ist.

8. Druckeinheit nach Anspruch 7, dadurch gekennzeichnet, daß die Platteneinzugsvorrichtung (12, 13) als Einführwalze zum flüssigen Einziehen der jeweils einzusetzenden Druckplatte (14, 15) ausgebildet ist.

9. Druckeinheit nach mindestens einem der vorangehenden Ansprüche, dadurch gekennzeichnet, daß der Gummituchzylinder (1) auf seiner Welle (30) ein Doppelzahnrad (32) und der Gegendruckzylinder auf seiner Welle (31) ein einfaches Zahnrad (33), das mit einer Verzahnung (34) des Doppelzahnrades (32) kämmt, aufweist und die andere Verzahnung (35) des Doppelzahnrades (32) mit einem mit dem Maschinenantrieb in Verbindung stehenden Zahnrades (36) in Eingriff steht.

10. Druckeinheit nach mindestens einem der vorangehenden Ansprüche, dadurch gekennzeichnet, daß zur Erzielung einer Umschlingung der Bedruckstoffbahn (9) die Achsen des Gummituchzylinders (1) und des Gegendruckzylinders (2) zueinander schräg liegend angeordnet sind.

## Claims

1. Printing unit of an offset printing machine for carrying out a flying printing plate exchange, having two alternately used plate cylinders to which an inking unit and at least one dampening unit are assigned, and a blanket cylinder and an impression cylinder, between which the printing material web is guided, characterised in that the plate cylinders (10, 11) are fixedly arranged at a predetermined distance from each other, in that the blanket cylinder (1) has an eccentric bearing constructed so that three different positions (6, 7, 8) can be set, in which the blanket cylinder (1) can be placed optionally on one of the two plate cylinders (10, 11) for applying a printed image on the printing material web (9), or is lifted from both plate cylinders (10, 11) and the impression cylinder (2), and in that the inking unit is arranged to be placed optionally on one of the two plate cylinders (10, 11) or to be removed from them.

2. Printing unit according to claim 1, characterised in that the impression cylinder (2) is constructed as a blanket cylinder of a printing unit constructed in mirror-image with respect to the printing material web (9) and delivering a verso print.

3. Printing unit according to claim 1 or 2, characterised in that the inking unit has an inking roller (16) capable of being alternately placed on one of the two plate cylinders (10, 11) or removed from both plate cylinders (10, 11).

4. Printing unit according to at least one of the preceding claims, characterised in that the inking roller (16) abuts an inking unit roller (18) and is pivotably mounted about its axis.

5. Printing unit according to at least one of the preceding claims, characterised in that only one dampening unit (20) is provided, with a dampening agent feed roller (19) abutting the inking roller (16).

6. Printing unit according to claim 5, characterised in that the dampening agent feed roller (19) is pivotable about the axis of the inking roller (16).

7. Printing unit according to claim 1, characterised in that a plate intake device (12, 13) is assigned to each of the two plate cylinders (10, 11).

8. Printing unit according to claim 7, characterised in that the plate intake device (12, 13) is constructed as an intake roller for the smooth intake of the respective printing plate (14, 15) to be used.

9. Printing unit according to at least one of the preceding claims, characterised in that the blanket cylinder (1) has on its shaft (30) a double gear wheel (32), and the impression cylinder has on its shaft (31) a single gear wheel (33) which mates with one set of toothing (34) of the double gear wheel (32), and the other set of toothing (35) of the double gear wheel (32) is in engagement with a gear wheel (36) in connection with the machine drive.

10. Printing unit according to at least one of the preceding claims, characterised in that to obtain a looping of the printing material web (9) the axes of the blanket cylinder (1) and of the impression cylinder (2) are arranged to be inclined with respect to each other.

## Revendications

1. Unité d'impression appartenant à une machine à imprimer offset prévue pour l'exécution du changement de plaques d'impression à la volée, comprenant deux cylindres porte-plaque qui sont utilisés alternativement, auxquels sont associés un dispositif d'encrage et au moins un dispositif de mouillage, et comprenant un cylindre porte-blanchet un cylindre de contre-pression, entre lesquels passe une bande de support d'impression, caractérisée en ce que les cylindres porte-plaque (10, 11) sont agencés en position fixe, à un écartement mutuel prédéterminé, en ce que le cylindre porte-blanchet (1) présente un montage sur excentrique, qui est tel qu'on puisse établir trois positions (6, 7, 8) dans lesquelles le cylindre porte-blanchet (1) peut être mis sélectivement en pression contre l'un des deux cylindres porte-plaque (10, 11), pour déposer une image imprimée sur la bande de support d'impression (9), ou être écarté des deux cylindres porte-plaque (10, 11) et du cylindre de contre-pression (2) et en ce que le dispositif d'encrage est agencé de façon à pouvoir être appliqué contre l'un des deux cylindres porte-plaque (10, 11) ou écarté de ces cylindres.

2. Unité d'impression selon la revendication 1, caractérisée en ce que le cylindre de contre-pression (2) est constitué par un cylindre porte-blanchet appartenant à un groupe d'impression disposé symétriquement par rapport à la bande (9) de support d'impression, et qui donne une impression de verso.

3. Unité d'impression selon la revendication 1 ou 2, caractérisée en ce que le dispositif d'encrage présente un rouleau toucheur d'encrage (16) qui peut être mis en pression sélectivement contre l'un des deux cylindres porte-plaque (10, 11) ou être écarté des deux cylindres porte-plaque (10, 11).

4. Unité d'impression selon au moins une des revendications précédentes, caractérisée en ce que le cylindre toucheur d'encrage (16) est en appui contre un rouleau d'encrage (18), et est monté pour pouvoir pivoter autour de l'axe de ce rouleau.

5. Unité d'impression selon au moins une des revendications précédentes, caractérisée en ce qu'il n'est prévu qu'un seul dispositif de mouillage (20) comportant un rouleau (19) d'amenée de l'agent de mouillage en appui contre le cylindre toucheur d'encrage (16).

6. Unité d'impression selon la revendication 5, caractérisée en ce que le rouleau (19) d'amenée de l'agent de mouillage peut pivoter autour de l'axe du rouleau toucheur d'encrage (16).

7. Unité d'impression selon la revendication 1, caractérisée en ce qu'un dispositif (12, 13) de chargement de plaque est associé à chacun des cylindres porte-plaque (10, 11).

8. Unité d'impression selon la revendication 7, caractérisée en ce que le dispositif (12, 13) de chargement de plaque est constitué par un rouleau d'amenée pour le chargement à la volée de la plaque d'impression (14, 15).

9. Unité d'impression selon au moins une des revendications précédentes, caractérisée en ce que le cylindre porte-blanchet (1) présente, sur son arbre (30), une roue dentée double (32) et le cylindre de contre-pression présente sur son arbre (31) une roue dentée simple (33) qui engrène avec une denture (34) de la roue dentée double (32), tandis que l'autre denture (35) de la roue dentée double (32) est en prise avec une roue dentée (36) qui est en liaison avec l'entraînement de la machine.

10. Unité d'impression selon au moins une des revendications précédentes, caractérisée en ce que, pour obtenir un arc d'embrassement de la bande (9) de support d'impression, les axes du cylindre porte-blanchet (1) et du cylindre de contre-pression (2) sont disposés en oblique l'un par rapport à l'autre.
